# EUROPÄISCHE PATENTSCHRIFT

(11) **EP 3 209 876 B1**
(45) Veröffentlichungstag und Bekanntmachung des Hinweises auf die Patenterteilung: **26.12.2018**
(21) Anmeldenummer: 15808070.5
(22) Anmeldetag: 21.10.2015
(51) Int. Cl.: F02M 35/12, F02B 33/44

(54) **FAHRZEUGSCHALLDÄMPFER FÜR EINE LADELUFTLEITUNG EINES VERBRENNUNGSMOTORS**
SILENCING DEVICE FOR VEHICLES ARRANGED IN THE CHARGED-AIR DUCT OF A COMBUSTION ENGINE
SILENCIEUX DE VEHICULE POUR LA CONDUITE D'AIR COMPRIMÉ D'UN MOTEUR À COMBUSTION

(30) Priorität: 21.10.2014 AT 507542014
(43) Veröffentlichungstag der Anmeldung: 30.08.2017
(73) Patentinhaber: Henn GmbH & Co KG., 6850 Dornbirn (AT)
(72) Erfinder: HARTMANN, Harald, A-6850 Dornbirn (AT); HUBMANN, Christian, A-6845 Hohenems (AT)
(74) Vertreter: Burger, Hannes
(86) Internationale Anmeldenummer: PCT/AT2015/050263
(87) Internationale Veröffentlichungsnummer: WO 2016/061604

(56) Entgegenhaltungen:
- EP-A1- 2 757 235
- EP-A2- 1 400 685
- DE-A1- 10 331 139
- DE-A1- 19 943 246
- DE-A1-102010 022 117

## Beschreibung

Die Erfindung betrifft einen Fahrzeugschalldämpfer für eine Ladeluftleitung eines Verbrennungsmotors mit Turbolader.
Die EP 2 757 235 A1 offenbart einen Fahrzeugschalldämpfer für eine Ladeluftleitung eines Verbrennungsmotors mit Turbolader, umfassend zumindest ein erstes und ein zweites Gehäuseteil aus einem metallischen Werkstoff, welche in einem Verbindungsbereich miteinander gekoppelt sind und eine Außenhülle des Fahrzeugschalldämpfers bilden. Weiters ist ein Resonatorinnenelement ausgebildet ist, welches formschlüssig in zumindest einem der Gehäuseteile aufgenommen ist und zumindest eine Kammertrennwand und daran anschließend zumindest einen ersten innenliegenden Rohrabschnitt aufweist, wobei durch die Gehäuseteile und das Resonatorinnenelement zumindest eine erste und eine zweite Resonatorkammer ausgebildet sind.
Die EP 1 400 662 A1 offenbart einen Fahrzeugschalldämpfer mit einer Resonatorkammerwand aus einem Kunststoff und einem metallischen Lochblech als innenliegendem Rohrabschnitt.

Aus DE 199 43 246 A1 und DE 103 31 139 A1 sind ähnliche Fahrzeugschalldämpfer bekannt.
Die EP 1 400 685 A2 offenbart einen Luftfilter aus einem Kunststoffmaterial.
Der vorliegenden Erfindung liegt die Aufgabe zugrunde, einen verbesserten Fahrzeugschalldämpfer zu schaffen, welcher trotz eines möglichst einfachen Aufbaus eine hohe Funktionalität bzw. Wirksamkeit aufweist.
Diese Aufgabe der Erfindung wird durch den in diesem Dokument beschriebenen Fahrzeugschalldämpfer gelöst.
Vorgesehen ist ein Fahrzeugschalldämpfer für eine Ladeluftleitung eines Verbrennungsmotors mit Turbolader, umfassend zumindest ein erstes und ein zweites Gehäuseteil aus einem metallischen Werkstoff, welche in einem Füge- bzw. Verbindungsbereich miteinander gekoppelt sind und einen Außenmantel des Fahrzeugschalldämpfers bilden. Weiters ist ein Resonatorinnenelement vorgesehen, welches aus einem Kunststoffmaterial gebildet ist. Das Resonatorinnenelement ist formschlüssig in zumindest einem der Gehäuseteile aufgenommen und weist zumindest eine Kammertrennwand und daran anschließend zumindest einen innenliegenden Rohrabschnitt auf. Durch die Gehäuseteile und das Resonatorinnenelement sind zumindest zwei Resonatorkammern ausgebildet.

Von Vorteil ist hierbei, dass das Resonatorinnenelement aus einem Kunststoffmaterial einfach zu fertigen ist. Besonders die Formgebung des Resonatorinnenelementes kann dadurch relativ frei gewählt werden. Somit ist es möglich Resonatorkammern auszuformen, welche möglichst optimal an die Erfordernisse der Schalldämpfung abgestimmt werden können. Ein weiterer Vorteil bei der Verwendung von Kunststoff liegt in einer erzielbaren Gewichtsreduktion gegenüber einem Resonatorinnenelement aus Metall. Dies ist insbesondere für die steigenden Anforderungen an möglichst gewichtsoptimierte Kraftfahrzeuge von Vorteil. Zudem kann aufgrund der Minimierung bzw. Reduzierung von fallweise als störend empfundenen Strömungs- bzw. Pfeifgeräuschen im Ladeluftstrang von Verbrennungsmotoren, welche mit Verdichteranordnungen, insbesondere mit Turboladern oder Kompressoranordnungen aufgeladen werden, ein gesteigertes Komfortniveau für Kraftfahrzeuge erzielt werden, ohne dass gravierende Gewichtserhöhungen auftreten. Ein Resonatorinnenelement aus Kunststoff kann darüber hinaus nicht nur in Großserie relativ kostengünstig hergestellt werden, sondern auch in Kleinserie, da ein Werkzeug zur Herstellung des Resonatorinnenelementes aus Kunststoff einfach herzustellen ist und somit die Werkzeugkosten gering bleiben.

Dabei kann es zweckmäßig sein, wenn das Resonatorinnenelement aus Polyamid, insbesondere aus einem faserverstärkten Polyamid gebildet ist. Insbesondere kann das Resonatorinnenelement durch PA66 und/oder PA6 gebildet sein, welches mit 20% bis 40% Fasern, vorzugsweise etwa 30% Fasern, insbesondere Glasfasern, verstärkt ist. Von Vorteil ist hierbei, dass ein derartiger Kunststoff eine relativ gute Wärmebeständigkeit aufweist und darüber hinaus eine einfache und kostengünstige Fertigung bzw. Verarbeitung ermöglicht. Darüber hinaus weist ein derartiger Kunststoff auch bei relativ hohen Temperaturen wenig Verzug bzw. eine gute Formbeständigkeit auf. Zudem kann eine ausreichende mechanische Festigkeit erzielt werden, um das Resonatorinnenelement passgenau und langfristig positionsstabil in die Außenhülle bzw. in wenigstens ein Gehäuseteil des Fahrzeugschalldämpfers einsetzen bzw. eindrücken zu können. Ein derartiger Kunststoff ermöglicht außerdem eine relativ passgenaue Anfertigung, sodass Fehlproduktionen hintan gehalten werden können. Die gute Formbeständigkeit bzw. Zähigkeit gewährleistet auch eine möglichst langfristige Beibehaltung der plangemäßen Funktion bzw. können somit allfällige Vibrationen bzw. störende Klappergeräusche innerhalb des angegebenen Fahrzeugschalldämpfers zuverlässig unterbunden werden.

Ferner kann vorgesehen sein, das Resonatorinnenelement durch ein Spritzgussteil zu bilden. Von Vorteil ist hierbei, dass ein Spritzgussteil besonders in Serienproduktion kostengünstig herzustellen ist. Darüber hinaus kann ein Spritzgussteil bezüglich dessen Form möglichst frei gestaltet werden, wodurch dieses gut an die Erfordernisse des Fahrzeugschalldämpfers angepasst werden kann.

Darüber hinaus kann vorgesehen sein, dass das Resonatorinnenelement am äußeren Umfang seiner Kammertrennwand einen sich in Axialrichtung erstreckenden Zentrieransatz aufweist, welcher mit einem der Gehäuseteile gekoppelt ist bzw. an dessen Innenfläche anliegt. Von Vorteil ist hierbei, dass durch den Zentrieransatz das Resonatorinnenelement gut in einem der Gehäuseteile aufgenommen und in seiner plangemäßen Lage bzw. Position fixiert werden kann. Außerdem kann durch den Zentrieransatz das Resonatorinnenelement leicht in eines der Gehäuseteile eingesetzt bzw. eingeschoben werden.

Vorteilhaft ist auch eine Ausprägung, gemäß welcher der Zentrieransatz rotationssymmetrisch um die Mittelachse ausgebildet ist. Dadurch kann das Resonatorinnenelement in einem Gehäuseteil aufgenommen werden, welches ebenfalls rotationssymmetrisch ausgebildet ist. Außerdem muss dadurch das Resonatorinnenelement in keine bestimmte Winkelstellung bezüglich der Mittelachse ausgerichtet werden. Somit kann der Zusammenbau des Resonators beschleunigt bzw. vereinfacht werden.

Ferner kann es zweckmäßig sein, dass die beiden Gehäuseteile zumindest in deren Verbindungsbereich rotationssymmetrisch um die Resonatorachse, insbesondere um dessen Mittelachse, ausgebildet sind. Von Vorteil ist hierbei, dass derart ausgebildete Gehäuseteile, beispielsweise durch einen Tiefziehvorgang, rationell hergestellt werden können. Somit ist auch die Serienfertigung der Gehäuseteile einfach und kostengünstig möglich.

Ferner kann es zweckmäßig sein, dass die beiden Gehäuseteile eine normal auf die Mittelachse stehende Füge- bzw. Trennebene aufweisen, wobei das Resonatorinnenelement in Axialrichtung in eines der Gehäuseteile eingeschoben ist. Von Vorteil ist hierbei, dass die Gehäuseteile dadurch topf- bzw. napfförmig ausgebildet sein können und das Resonatorinnenelement im Zuge des Zusammenbaus gut in die Gehäuseteile integriert bzw. eingesetzt werden kann. Somit ist auch die Serienfertigung der Gehäuseteile mittels einem Metall- bzw. Blech-Tiefziehvorgang einfach und kostengünstig möglich.

Weiters ist vorgesehen, dass das Resonatorinnenelement einen zweiten innenliegenden Rohrabschnitt aufweist, wobei der erste und der zweite innenliegende Rohrabschnitt jeweils an die Kammertrennwand anschließen, und sich in entgegengesetzte axiale Richtungen erstrecken. Von Vorteil ist hierbei, dass die beiden Rohrabschnitte jeweils eine Resonatorkammer bilden und somit eine gewünschte bzw. verbesserte Schalldämpfungswirkung des Fahrzeugschalldämpfers erreicht werden kann.

Darüber hinaus ist vorgesehen, dass das Resonatorinnenelement Stege aufweist, welche in radialer Richtung an den ersten innenliegenden Rohrabschnitt anschließen und/oder Stege aufweist, welche an den zweiten innenliegenden Rohrabschnitt anschließen und jeweils an einer ersten Stegstirnseite mit der Kammertrennwand verbunden sind. Von Vorteil ist hierbei, dass derartige Stege als Versteifungen dienen können, um das aus Kunststoff gebildete Resonatorinnenelement, insbesondere die beiden innenliegenden Rohrabschnitte zu stabilisieren.

Schließlich kann vorgesehen sein, dass die Stege an einer zweiten Stegstirnseite einen Abstützabschnitt aufweisen, welcher mit zumindest einem der Gehäuseteile zusammenwirkt. Von Vorteil ist hierbei, dass die Stege dadurch zur lagerichtigen Positionierung des Resonatorinnenelementes in den beiden Gehäuseteilen beitragen können.

Entsprechend einer zweckmäßigen Ausgestaltung können alle Abstützabschnitte oder zumindest einer der Abstützabschnitte zur punktuellen oder möglichst kleinflächigen, axial gerichteten Abstützung und Relativpositionierung des Resonatorinnenelementes innerhalb der Außenhülle ausgebildet sein. Vorteilhaft ist dabei, dass eine relativ gute thermische Entkopplung zwischen den metallischen Gehäuseteilen der Außenhülle und dem Resonatorinnenelement aus Kunststoff erzielt werden kann. Zudem können dadurch in einfacher und zuverlässiger Art und Weise unerwünschte Axialverschiebungen des Resonatorinnenelementes, beispielsweise aufgrund der auftretenden Strömungsdrücke oder aufgrund von Vibrationen, vermieden werden.

Entsprechend einer praktikablen Ausführung ist vorgesehen, dass der Zentrieransatz zungenartig oder in Form einer Dichtlippe ausgeführt und derart dimensioniert ist, dass er unter elastischer Vorspannung gegen eine innere Mantelfläche des ersten oder weiteren Gehäuseteils gedrängt ist. Dadurch kann in zuverlässiger Art und Weise eine möglichst spielfreie und somit vibrationsfreie Einpassung des Resonatorinnenelementes in den Fahrzeugschalldämpfer erzielt werden. Darüber hinaus kann dadurch eine eventuell gewünschte, relativ strömungsdichte Abgrenzung im Kontakt- bzw. Übergangsbereich zwischen dem Umfangsabschnitt des Resonatorinnenelementes und den inneren Mantelflächen des ersten bzw. weiteren Gehäuseteils geschaffen werden.

Weiters kann vorgesehen sein, dass das Resonatorinnenelement alternativ zur Verwendung von Polyamid durch ein Polymer ausgewählt aus der Gruppe der Polyolefine oder Polyethylenterephthalat, oder auch aus Mischungen dieser Polymere, gebildet ist.

Ein Kunststoff im Sinne dieser Beschreibung ist ein organischer, polymerer Festkörper, der synthetisch oder halbsynthetisch aus monomeren organischen Molekülen oder Biopolymeren hergestellt wird.

Ein Polyolefin im Sinne dieser Beschreibung ist ein Sammelbegriff für aus Alkenen wie Ethylen, Propylen, 1-Buten oder Isobuten durch Polymerisation hergestellte Polymere oder auch Polyolefin-Copolymere wie zum Beispiel Polyethylen und Polypropylen.

Zum besseren Verständnis der Erfindung wird diese anhand der nachfolgenden Figuren näher erläutert.

Es zeigen jeweils in stark vereinfachter, schematischer Darstellung:
- Fig. 1: eine perspektivische Ansicht eines Fahrzeugschalldämpfers;
- Fig. 2: eine Schnittdarstellung eines Fahrzeugschalldämpfers mit Schnittführung entlang seiner Mittellinie;
- Fig. 3: eine Explosionsdarstellung eines Fahrzeugschalldämpfers in Schnittdarstellung mit Schnitt der Stege;
- Fig. 4: eine perspektivische Ansicht eines Resonatorinnenelementes;
- Fig. 5: eine Schnittdarstellung eines weiteren Ausführungsbeispiels eines Fahrzeugschalldämpfers mit schrägem Anschlussstutzen und Schnittführung entlang seiner Mittellinie;
- Fig. 6: eine perspektivische Ansicht des Resonatorinnenelementes des Ausführungsbeispiels nach Fig. 5;
- Fig. 7: eine perspektivische Ansicht eines weiteren Ausführungsbeispiels des Resonatorinnenelementes;
- Fig. 8: ein Kraftfahrzeug mit einem an den Turbolader angeschlossenen Fahrzeugschalldämpfer.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

Die Figuren 1 bis 3 zeigen eine erste Ausführungsvariante eines Schalldämpfers, insbesondere eines Fahrzeugschalldämpfers 1.

Fig. 1 zeigt eine isometrische Ansicht des Fahrzeugschalldämpfers 1. Der in dieser Ansicht dargestellte Fahrzeugschalldämpfer 1 weist einen ersten Gehäuseteil 2 und einen zweiten Gehäuseteil 3 auf, welche in einem Füge- bzw. Verbindungsbereich 4 miteinander verbunden sind. Der Fahrzeugschalldämpfer 1 ist in diesem Ausführungsbeispiel als rotationssymmetrischer Hohlkörper ausgebildet und weist daher eine Mittelachse 5 auf. Die in weiterer Folge noch genauer beschriebene, erfindungsgemäße Ausführung ist jedoch nicht auf einen rotationssymmetrischen Hohlkörper beschränkt, sondern ist es auch denkbar, dass der Fahrzeugschalldämpfer 1 etwa einen rechteckigen oder einen polygonen Querschnitt aufweist. Insbesondere ist es möglich, dass der Hohlkörper eine prismatische Grundform besitzt, also an dessen Mantelfläche partiell vorhandene Flachstellen aufweist.

Fig. 2 zeigt einen Schnitt durch einen Fahrzeugschalldämpfer 1 entlang seiner Mittelachse 5. Der hier dargestellte Fahrzeugschalldämpfer 1 umfasst eine erste Resonatorkammer 6 und eine zweite Resonatorkammer 7. In Bezug auf die Durchströmrichtung 8 für das gasförmige Medium, insbesondere für die Lade- bzw. Verbrennungsluft, ist die erste Resonatorkammer 6 vor der zweiten Resonatorkammer 7 angeordnet. Die beiden Gehäuseteile 2, 3 bilden den oben genannten Hohlkörper, insbesondere eine Außenhülle 9 des Fahrzeugschalldämpfers 1. Die erste Resonatorkammer 6 wird außenseitig durch einen ersten Außenmantel 10 und eine erste Stirnwand 11 begrenzt. Die erste Stirnwand 11 kann entweder als flache Wand ausgeführt sein, oder wie in Fig. 2 dargestellt als Wand mit Abstufungen.

Der erste Außenmantel 10 sowie die erste Stirnwand 11 sind hierbei im ersten Gehäuseteil 2 umfasst. Präzise gesagt wird die erste Resonatorkammer 6 in deren Außenbereich durch eine Innenmantelfläche 12 des ersten Außenmantels 10 und durch eine Stirninnenfläche 13 der ersten Stirnwand 11 begrenzt.

Die erste Stirnwand 11 weist eine Einströmöffnung 14 auf, durch welche das Medium, insbesondere die komprimierte Ansaugluft, in die erste Resonatorkammer 6 einströmen kann. Die erste Resonatorkammer 6 wird innenseitig partiell durch einen ersten innenliegenden Rohrabschnitt 15, respektive durch eine Außenmantelfläche 16 des ersten innenliegenden Rohrabschnittes 15 und durch eine Kammertrennwand 17 respektive eine erste Wandfläche 18 der Kammertrennwand 17 begrenzt.

Weiters kann vorgesehen sein, dass die Einströmöffnung 14 einen im Axialschnitt stufenförmig verjüngend ausgebildeten Ansatz 19 zur Aufnahme eines Kupplungselementes aufweist. Hierbei kann der stufenförmig verjüngend ausgebildete Ansatz 19 so in die erste Resonatorkammer 6 einstehend bzw. hineinragend ausgebildet sein, dass dieser die erste Resonatorkammer 6 begrenzt. Insbesondere kann vorgesehen sein, dass eine außenliegende Mantelfläche 20 des stufenförmig verjüngend ausgebildeten Ansatzes 19 die erste Resonatorkammer 6 begrenzt.

Analog dazu kann vorgesehen sein, dass die zweite Resonatorkammer 7 in dessen Außenbereich durch das zweite Gehäuseteil 3 begrenzt wird. Das zweite Gehäuseteil 3 kann hierbei einen zweiten Außenmantel 21 mit einer zweiten Innenmantelfläche 22 aufweisen. Weiters kann vorgesehen sein, dass das zweite Gehäuseteil 3 eine zweite Stirnwand 23 umfasst, wobei die zweite Resonatorkammer 7 durch eine zweite Stirninnenfläche 24 der zweiten Stirnwand 23 begrenzt wird. Das zweite Gehäuseteil 3 weist außerdem an dessen zweiter Stirnwand 23 eine Ausströmöffnung 25 auf, durch welche das gasförmige Medium geführt werden kann. In diesem in Fig. 2 dargestellten Ausführungsbeispiel verläuft die zweite Stirnwand 23 radial vom zweiten Außenmantel 21 in Richtung Zentrum. Die zweite Stirnwand 23 ist daher in einem rechten Winkel zum zweiten Außenmantel 21 angeordnet.

Der erste Gehäuseteil 2 ist somit einströmseitig 26 und der zweite Gehäuseteil 3 ausströmseitig 27 des Resonators respektive des Fahrzeugschalldämpfers 1 angeordnet. Weiters kann vorgesehen sein, dass an die Ausströmöffnung 25 ein Anschlussstutzen 28 gekoppelt ist, welcher dazu vorgesehen ist, einen Druckschlauch anzuschließen. Der Anschlussstutzen 28 kann, wie in Fig. 2 ersichtlich als eigenständiges Bauteil ausgeführt sein, welches beispielsweise durch eine Schweißverbindung mit dem zweiten Gehäuseteil 3 verbunden ist. In einer Alternativvariante kann auch vorgesehen sein, dass der Anschlussstutzen 28 einteilig mit dem zweiten Gehäuseteil 3 ausgebildet ist.

An deren Innenseite wird die zweite Resonatorkammer 7 durch einen zweiten, innenliegenden Rohrabschnitt 29, insbesondere durch eine Außenmantelfläche 30 des zweiten innenliegenden Rohrabschnittes 29 begrenzt. Weiters wird die zweite Resonatorkammer 7 durch die Kammertrennwand 17, insbesondere durch eine zweite Wandfläche 32 der Kammertrennwand 17 zur ersten Resonatorkammer 6 abgegrenzt.

In der vorteilhaften Ausführungsvariante des Fahrzeugschalldämpfers 1 gemäß Fig. 2 umfasst der Fahrzeugschalldämpfer 1, welcher zwei Resonatorkammern 6, 7 aufweist, einen ersten Gehäuseteil 2, einen zweiten Gehäuseteil 3 und ein Resonatorinnenelement 31.

Der erste Gehäuseteil 2 und der zweite Gehäuseteil 3 sind in einer vorteilhaften Ausführungsvariante als Tiefziehteile ausgebildet. Insbesondere kann vorgesehen sein, dass die beiden Gehäuseteile 2, 3 aus einem metallischen Werkstoff, etwa aus einem Stahlblech geformt bzw. tiefgezogen werden. Vorzugsweise wird hierbei ein Edelstahlblech verwendet.

Das Resonatorinnenelement 31 ist vorzugsweise aus einem Kunststoffmaterial gebildet und insbesondere als Spritzgussteil ausgeführt.

Die einzelnen Bauteile des Fahrzeugschalldämpfers 1 sind so ausgebildet, dass das Resonatorinnenelement 31 im ersten Gehäuseteil 2 und/oder im zweiten Gehäuseteil 3 formschlüssig aufgenommen ist. Der Fahrzeugschalldämpfer 1 kann dabei im Verbindungsbereich 4 eine stoffschlüssige Verbindung aufweisen, indem der erste Gehäuseteil 2 und der zweite Gehäuseteil 3 in diesem Füge- bzw. Verbindungsbereich 4 durch eine Laser- oder Plasmaschweißverbindung miteinander verbunden sind.

Im folgenden Beschreibungsteil werden die Einzelteile, welche der Fahrzeugschalldämpfer 1 umfasst, hinsichtlich ihrer Ausgestaltung beschrieben. Es sei jedoch darauf hingewiesen, dass sich die Ausgestaltung dieser Einzelteile auf eine vorteilhafte Ausführungsvariante des Fahrzeugschalldämpfers 1 bezieht. Es ist nicht zwingend erforderlich, dass für die erfindungsgemäße Ausbildung sämtliche hier beschriebenen Ausbildungsmerkmale der Einzelteile realisiert werden bzw. diese wie hier beschrieben ausgestaltet werden.

Der erste Gehäuseteil 2 umfasst in dessen Verbindungsbereich 4 zum zweiten Gehäuseteil 3 einen ersten Aufnahmeabschnitt 33. Der erste Aufnahmeabschnitt 33 weist an dessen freien Ende einen radial nach außen abstehenden Flansch 34 auf, mittels welchem der erste Gehäuseteil 2 mit dem zweiten Gehäuseteil 3 verbunden ist.

Die Verbindung zwischen erstem Gehäuseteil 2 und zweiten Gehäuseteil 3 wird vorzugsweise durch eine stoffschlüssige Verbindung, etwa einer Schweißverbindung, insbesondere einer Laser-, Plasma- oder Mikroplasma-Schweißverbindung, realisiert.

Einströmseitig 26 schließt an den ersten Aufnahmeabschnitt 33 der erste Außenmantel 10 an. Der erste Außenmantel 10 weist an dessen Innenmantelfläche 12 eine Querschnittsabmessung 35 auf. Der erste Außenmantel 10 weist eine Axialerstreckung 36 auf.

Anschließend an den ersten Außenmantel 10 ist die erste Stirnwand 11 ausgebildet, welche die Einströmöffnung 14 und den im Axialschnitt stufenförmig verjüngend ausgebildeten Ansatz 19 zur Aufnahme eines Kupplungselementes aufweist. Die erste Stirnwand 11 schließt hierbei in Richtung Zentrum verlaufend an den ersten Außenmantel 10 an.

Der zweite Gehäuseteil 3 weist einen zweiten Aufnahmeabschnitt 38 auf, an welchen der zweite Außenmantel 21 anschließt. Insbesondere der Bereich um den Aufnahmeabschnitt 38 des zweiten Gehäuseteils 3 ist analog zum ersten Aufnahmeabschnitt 33 des ersten Gehäuseteils 2 ausgebildet. Um Wiederholungen zu vermeiden, wird auf eine detaillierte Beschreibung der einzelnen Flächen und Lagen zueinander verzichtet.

Auch an den zweiten Aufnahmeabschnitt 38 schließt ein Flansch 39 an, welcher im verbauten Zustand vorzugsweise durch eine Schweißverbindung mit dem Flansch 34 des ersten Aufnahmeabschnittes 33 verbunden ist. Der zweite Außenmantel 21 weißt an dessen Innenmantelfläche 22 eine Querschnittsabmessung 40 auf. Die Querschnittsabmessung 40 des zweiten Außenmantels 21 und die Querschnittsabmessung 35 des ersten Außenmantels 10 sind vorzugsweise gleich groß. Der zweite Außenmantel 21 weist außerdem eine Axialerstreckung 41 auf.

Das Resonatorinnenelement 31 weist am äußeren Umfang 37 seiner Kammertrennwand 17 einen Zentrieransatz 42 auf, welcher zur Aufnahme bzw. Anordnung im ersten Aufnahmeabschnitt 33 des ersten Gehäuseteils 2 oder zur Aufnahme bzw. Anordnung im zweiten Aufnahmeabschnitt 38 des zweiten Gehäuseteils 3 ausgebildet ist. Insbesondere ist vorgesehen, dass eine Außenfläche 43 des Zentrieransatzes 42 die erste Innenmantelfläche 12 des ersten Gehäuseteils 2 und/oder die zweite Innenmantelfläche 22 des zweiten Gehäuseteils 3 kontaktiert bzw. an dieser anliegt. Der Zentrieransatz 42 ist hierbei in einer vorteilhaften Ausführungsvariante umlaufend, insbesondere rotationssymmetrisch ausgebildet. Es kann jedoch auch vorgesehen sein, dass der Zentrieransatz 42 nur einzelne Segmente oder Laschen aufweist, welche als Zentrieransatz 42 ausgebildet sind.

Der Zentrieransatz 42 kann konisch verlaufend ausgebildet sein, damit das Resonatorinnenelement 31 leicht in das erste 2 bzw. das zweite Gehäuseteil 3 eingesetzt werden kann. Darüber hinaus kann vorgesehen sein, dass das Resonatorinnenelement 31 an dessen Zentrieransatz 42 einen geringfügig größeren Außendurchmesser aufweist, als die Querschnittsabmessung 35 des ersten Außenmantels 10 bzw. die Querschnittsabmessung 40 zweiten Außenmantels 21.

Dadurch wird erreicht, dass beim Einsetzen des Resonatorinnenelementes 31 in das erste 2 bzw. das zweite Gehäuseteil 3, der Zentrieransatz 42 elastisch verformt wird und somit eine innere Vorspannung im Zentrieransatz 42 aufgebaut wird, welche dafür sorgt, dass Resonatorinnenelement 31 stabil bzw. vibrationsfrei im ersten 2 bzw. zweiten Gehäuseteil 3 aufgenommen ist. Insbesondere kann der Zentrieransatz 42 zungenartig bzw. in Art einer Dichtlippe ausgeführt sein und im eingebauten Zustand unter elastischer Vorspannung, insbesondere mit definierter Vorspannkraft, in radialer Richtung zur Mittelachse 5 gegen die erste oder zweite Innenmantelfläche 12, 22 drücken.

Anschließend an den Zentrieransatz 42 ist die Kammertrennwand 17 ausgebildet. Die Kammertrennwand 17 erstreckt sich hierbei in Richtung Zentrum des Fahrzeugschalldämpfers 1. Am inneren Umfang 44 der sich in radialer Richtung erstreckenden Kammertrennwand 17 ist an einer Seite der erste innenliegende Rohrabschnitt 15 ausbildet. Der erste innenliegende Rohrabschnitt 15 ist hierbei ausgehend von der Kammertrennwand 17 in Richtung Einströmöffnung 14 gezogen. An der gegenüberliegenden Seite der Kammertrennwand 17 ist der zweite innenliegende Rohrabschnitt 29 ausgebildet, welcher ausgehend von der Kammertrennwand 17 in Richtung Ausströmöffnung 25 verläuft bzw. gezogen ist.

Durch den ersten innenliegenden Rohrabschnitt 15 und das erste Gehäuseteil 2 wird ein erster Kammerspalt 45 gebildet, durch welchen die erste Resonatorkammer 6 mit einer freien Durchströmöffnung 46 derart verbunden ist, dass ein Gasaustausch zwischen diesen möglich ist. Analog dazu wird durch den zweiten innenliegenden Rohrabschnitt 29 und das zweite Gehäuseteil 3 ein zweiter Kammerspalt 47 gebildet, durch welchen die zweite Resonatorkammer 7 mit der freien Durchströmöffnung 46 verbunden ist.

Der erste innenliegende Rohrabschnitt 15 und der zweite innenliegende Rohrabschnitt 29 weisen vorzugsweise einen gleich großen gemeinsamen Innendurchmesser 48 auf. Eine Axialerstreckung 49 des ersten innenliegenden Rohrabschnittes 15 und eine Axialerstreckung 50 des zweiten innenliegenden Rohrabschnittes 29 hängen von der Axialerstreckung 36 des ersten Außenmantels 10 bzw. von der Axialerstreckung 41 des zweiten Außenmantels 21 ab. Durch Variation der Axialerstreckung 49 des ersten innenliegenden Rohrabschnittes 15 bzw. der Axialerstreckung 50 des zweiten innenliegenden Rohrabschnittes 29 kann das Resonatorverhalten beeinflusst werden.

Weiters ist aus den Figuren 2, 3 und 4 ersichtlich, dass das Resonatorinnenelement 31 zumindest einen ersten Steg 51 aufweisen kann, welcher außenseitig des ersten innenliegenden Rohrabschnittes 15 angeordnet ist und an diesen anschließt. Vorzugsweise sind drei dieser ersten Stege 51 gleichmäßig über den Umfang des ersten innenliegenden Rohrabschnittes 15 verteilt angeordnet, das heißt um 120° zueinander versetzt. Somit kann eine symmetrische Stabilisierung des ersten innenliegenden Rohrabschnittes 15 erreicht werden.

Weiters kann das Resonatorinnenelement 31 zumindest einen zweiten Steg 52 aufweisen, welcher außenseitig des zweiten innenliegenden Rohrabschnittes 29 angeordnet ist und an diesen anschließt. Vorzugsweise sind drei dieser zweiten Stege 52 gleichmäßig über den Umfang des zweiten innenliegenden Rohrabschnittes 29 verteilt angeordnet, das heißt um 120° zueinander versetzt. Somit kann eine symmetrische Stabilisierung des zweiten innenliegenden Rohrabschnittes 29 erreicht werden. Weiters kann vorgesehen sein, dass einer der ersten Stege 51 jeweils zu einem der zweiten Stege 52 um 60° versetzt angeordnet ist.

Fig. 3 zeigt eine Explosionsdarstellung des Fahrzeugschalldämpfers 1. Hieraus ist gut ersichtlich, wie der Fahrzeugschalldämpfer 1 gefertigt bzw. zusammengebaut wird.

Fig. 4 zeigt eine perspektivische Darstellung des Resonatorinnenelementes 31, welches im Fahrzeugschalldämpfer 1 gemäß den Figuren 1 bis 3 verbaut ist.

Wie besonders gut aus einer Zusammenschau der Figuren 3 und 4 ersichtlich, kann vorgesehen sein, dass eine erste Stegstirnseite 53 des ersten Steges 51 an die Kammertrennwand 17 anschließt und eine zweite Stegstirnseite 54 des ersten Steges 51 einen Abstützabschnitt 55 aufweist, welcher mit dem ersten Gehäuseteil 2 zusammenwirkt. Insbesondere kann vorgesehen sein, dass im Abstützabschnitt 55 eine Abstufung 56 ausgebildet ist, welche in den sich stufenförmig verjüngend ausgebildeten Ansatz 19 eingreift. Durch das Zusammenwirken der Abstufung 56 mit dem sich stufenförmig verjüngend ausgebildeten Ansatz 19 kann erreicht werden, dass das Resonatorinnenelement 31 in seiner axialen Lage bezüglich der beiden Gehäuseteile 2, 3 positioniert werden kann. Darüber hinaus kann vorgesehen sein, dass das Resonatorinnenelement 31 bezüglich einer winkeligen Lage seiner Mittelachse 5 zur winkeligen Lage der Mittelachse 5 des ersten 2 und zweiten Gehäuseteils 3 positioniert bzw. fixiert wird.

Vorzugsweise sind die Längsache des Resonatorinnenelementes 31 und die Mittelachse 5 der Außenhülle 9 koaxial bzw. deckungsgleich positioniert.

Analog dazu kann vorgesehen sein, dass eine erste Stegstirnseite 57 des zweiten Steges 52 an die Kammertrennwand 17 anschließt und eine zweite Stegstirnseite 58 des zweiten Steges 52 ebenfalls einen Abstützabschnitt 59 aufweist. Dieser Abstützabschnitt 59 kann mit dem zweiten Gehäuseteil 3 zusammenwirken. Weiters ist es denkbar, dass der erste Steg 51 über den ersten innenliegenden Rohrabschnitt 15 hinausragt und/oder dass der zweite Steg 52 über den zweiten innenliegenden Rohrabschnitt 29 hinausragt.

Zweckmäßig ist es dabei, wenn der Abstützabschnitt 55 und/oder Abstützabschnitt 59 punktuelle, insbesondere punktförmige oder möglichst kleinflächige Kontaktzonen gegenüber dem ersten bzw. zweiten Gehäuseteil 2, 3 ausbilden, um die Wärmeübertragung bzw. um die direkte Überleitung von Wärmeenergie zwischen den genannten Komponenten möglichst gering zu halten.

Wie aus den Fig. 2 und 3 ersichtlich, bilden die beiden Gehäuseteile 2, 3 eine Trennebene 62 an welchen sie einander berühren.

Weiters ist denkbar, dass im Zentrieransatz 42 des Resonatorinnenelementes 31 eine Ausnehmung 60 vorgesehen ist, welche mit einer Längskerbe 61 des ersten 2 oder des zweiten Gehäuseteils 3 zusammenwirkt. Dadurch kann eine winkelrichtige Lage des Resonatorinnenelementes 31 relativ zum ersten 2 oder des zweiten Gehäuseteil 3 erreicht werden.

Im Folgenden wird ein möglicher Produktionsprozess zur Herstellung eines Ausführungsbeispiels des in den Figuren 1 bis 3 gezeigten Fahrzeugschalldämpfers 1 kurz umrissen.

Am Beginn des Produktionsprozesses werden der erste Gehäuseteil 2 und der zweite Gehäuseteil 3 tiefgezogen, sodass sie ihre charakteristische topf- bzw. napfförmige Form erhalten. Das Resonatorinnenelement 31 wird durch einen Spritzgussvorgang aus einem Kunststoffgranulat gefertigt. Beim Zusammenbau des Fahrzeugschalldämpfers 1 kann entweder das erste Gehäuseteil 2 oder das zweite Gehäuseteil 3 als Basis verwendet werden, wobei die anderen Teile darauf aufgesetzt und aufgebaut werden. In diesem Ausführungsbeispiel wird der beispielhafte Zusammenbau unter der Annahme beschrieben, dass das zweite Gehäuseteil 3 das Basiselement darstellt.

Das zweite Gehäuseteil 3 wird in eine Montagevorrichtung eingesetzt, um dort gehaltert zu werden. Weiters ist es auch denkbar, dass das zweite Gehäuseteil 3 von einem Manipulator, beispielsweise einem Roboter, gehalten wird.

In einem weiteren Verfahrensschritt wird das Resonatorinnenelement 31 in den zweiten Aufnahmeabschnitt 38 des zweite Gehäuseteil 3 eingesetzt. Insbesondere wird der Zentrieransatz 42 des Resonatorinnenelementes 31 in den zweiten Aufnahmeabschnitt 38 eingesetzt. Durch das Übermaß des Zentrieransatzes 42 kann erreicht werden, dass das Resonatorinnenelement 31 einen guten, insbesondere einen möglichst spielfreien Sitz im zweiten Gehäuseteil 3 aufweist. Die axiale Lage des Resonatorinnenelementes 31 relativ zum zweiten Gehäuseteil 3 wird hierbei durch den zweiten Steg 52 bestimmt.

Wie bereits erwähnt, ist es nicht von Bedeutung, wie das Resonatorinnenelement 31 beim Einsetzen in den zweite Gehäuseteil 3 orientiert ist.

In einem weiteren Verfahrensschritt wird das erste Gehäuseteil 2 relativ zum zweiten Gehäuseteil 3 positioniert.

Die beiden Gehäuseteile 2, 3 werden soweit aneinander geschoben bzw. aneinander gedrückt, bis der Flansch 34 des ersten Aufnahmeabschnittes 33 den Flansch 39 des zweiten Aufnahmeabschnittes 38 kontaktiert.

In einem weiteren Verfahrensschritt kann nun das erste Gehäuseteil 2 mit dem zweiten Gehäuseteil 3 verbunden werden. Insbesondere werden hier die aneinander liegenden Flansche 34, 39 verschweißt. Als Schweißverfahren für einen industriellen Fertigungsprozess, insbesondere einer Massenfertigung, wird hierbei vorteilhafterweise ein Laser- oder ein Plasmaschweißverfahren verwendet. Es ist jedoch auch denkbar, dass ein beliebiges, anderes Schweißverfahren verwendet wird, welches geeignet ist, die beiden Gehäuseteile 2, 3 stoffschlüssig miteinander zu verbinden. Die beiden Flansche 34, 39 können dazu dienen, dass ein Durchbrennen des dünnen Bleches, aus welchem die Gehäuseteile 2, 3 gefertigt sind, vermieden wird und somit die Schweißverbindung der beiden Gehäuseteile 2, 3 eine hohe Festigkeit aufweisen kann. Die Einzelteile des Fahrzeugschalldämpfers 1 sind vorzugsweise so dimensioniert, dass im zusammengebauten Zustand der Zentrieransatz 42 in einem gewissen Abstand zu der Trennebene 62 beabstandet ist, sodass beim Verschweißen der beiden Gehäuseteile 2, 3 die eingebrachte Wärme nicht zu einer Beeinträchtigung des aus Kunststoff gebildeten Resonatorinnenelementes 31 führt.

In der Fig. 5 ist eine weitere und gegebenenfalls für sich eigenständige Ausführungsform des Fahrzeugschalldämpfers 1 gezeigt, wobei wiederum für gleiche Teile gleiche Bezugszeichen bzw. Bauteilbezeichnungen wie in den vorangegangenen Figuren 1 bis 3 verwendet werden. Um unnötige Wiederholungen zu vermeiden, wird auf die detaillierte Beschreibung in den vorangegangenen Figuren 1 bis 3 hingewiesen bzw. Bezug genommen.

Fig. 5 zeigt das weitere Ausführungsbeispiel des Fahrzeugschalldämpfers 1 in einer Schnittdarstellung entsprechend Fig. 2. Im Gegensatz zu dem in den vorherigen Figuren 1 bis 3 dargestellten Ausführungsbeispiel des Fahrzeugschalldämpfers 1, ist in diesem Ausführungsbeispiel der Anschlussstutzen 28 gegenüber dem zweiten Außenmantel 21 bzw. gegenüber der Einströmöffnung 14 winkelig verlaufend angeordnet, sodass die zu führende Gasströmung um eine Kurve geleitet wird. Dem entsprechend ist auch das Resonatorinnenelement 31 im Bereich des zweiten innenliegenden Rohrabschnittes 29 schiefwinkelig abgeschnitten.

In Fig. 6 ist das Resonatorinnenelement 31 des Ausführungsbeispiels des Fahrzeugschalldämpfers 1 nach Fig. 5 in einer perspektivischen Ansicht dargestellt, wobei wiederum für gleiche Teile gleiche Bezugszeichen bzw. Bauteilbezeichnungen wie in den vorangegangenen Figuren 1 bis 5 verwendet werden. Um unnötige Wiederholungen zu vermeiden, wird auf die detaillierte Beschreibung in den vorangegangenen Figuren 1 bis 5 hingewiesen bzw. Bezug genommen.

Fig. 7 zeigt ein weiteres Ausführungsbeispiels des Resonatorinnenelement 31 in einer perspektivischen Ansicht, wobei wiederum für gleiche Teile gleiche Bezugszeichen bzw. Bauteilbezeichnungen wie in den vorangegangenen Figuren 1 bis 6 verwendet werden. Um unnötige Wiederholungen zu vermeiden, wird auf die detaillierte Beschreibung in den vorangegangenen Figuren 1 bis 6 hingewiesen bzw. Bezug genommen.

Bei diesem Ausführungsbeispiel ist anschließend an den zweiten innenliegenden Rohrabschnitt 29 eine weitere Kammertrennwand 63 ausgebildet. Anschließend an die weitere Kammertrennwand 63 ist ein dritter innenliegender Rohrabschnitt 64 ausgebildet. Weiters kann - wie in diesem Ausführungsbeispiel ersichtlich - vorgesehen sein, dass in einem oder mehreren der innenliegenden Rohrabschnitte 15, 29, 64 ein Durchbruch 65 zum Hindurchströmen für das Medium durch deren Mantelflächen vorgesehen ist.

Fig. 8 zeigt ein Fahrzeug 66 mit einem Turbolader 67 und einem auf der Druckseite des Turboladers 67 angeschlossenen, erfindungsgemäßen Fahrzeugschalldämpfer 1.

Als Turbolader 67 ist dabei eine Verdichtungsvorrichtung für Verbrennungsluft der Verbrennungskraftmaschine des Fahrzeuges 66 zu verstehen. Anstelle eines Turboladers 67 kann auch eine Kompressoranordnung oder eine sonstige den Ladedruck der Verbrennungsluft erhöhende Vorrichtung eingesetzt werden. Der erfindungsgemäße Fahrzeugschalldämpfer 1 reduziert bzw. minimiert dabei während des Betriebs der Verbrennungskraftmaschine auftretende Strömungs- bzw. Pfeifgeräusche zumindest innerhalb eines gewissen Frequenzbereiches. Mit dem angegebenen Fahrzeugschalldämpfer 1 kann somit das erzielbare Komfortniveau von Kraftfahrzeugen, deren Verbrennungskraftmaschine ladedruckseitig mit dem angegebenen Fahrzeugschalldämpfer 1 versehen ist, gesteigert werden. Die erzielbare Komfortsteigerung weist dabei ein günstiges bzw. optimierte Kosten-/Nutzenverhältnis auf.

Die Ausführungsbeispiele zeigen mögliche Ausführungsvarianten des Fahrzeugschalldämpfers 1 bzw. des Resonatorinnenelementes 31, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Vor allem können die einzelnen in den Figuren 1 bis 4, 5 bis 6 und 7 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

Der Ordnung halber sei abschließend darauf hingewiesen, dass zum besseren Verständnis des Aufbaus des Fahrzeugschalldämpfers 1 bzw. des Resonatorinnenelementes 31 dieser bzw. dessen Bestandteile teilweise unmaßstäblich und/oder vergrößert und/oder verkleinert dargestellt wurden.

**Bezugszeichenaufstellung**

| | | | |
|---|---|---|---|
| 1 | Fahrzeugschalldämpfer | 29 | zweiter innenliegender Rohrabschnitt |
| 2 | erster Gehäuseteil | | |
| 3 | zweiter Gehäuseteil | 30 | Außenmantelfläche |
| 4 | Verbindungsbereich | 31 | Resonatorinnenelement |
| 5 | Mittelachse | 32 | zweite Wandfläche |
| 6 | erste Resonatorkammer | 33 | erster Aufnahmeabschnitt |
| 7 | zweite Resonatorkammer | 34 | Flansch erster Aufnahmeabschnitt |
| 8 | Durchströmrichtung | 35 | Querschnittsabmessung erster Au-ßenmantel |
| 9 | Außenhülle | | |
| 10 | erster Außenmantel | 36 | Axialerstreckung erster Außenmantel |
| 11 | erste Stirnwand | | |
| 12 | erste Innenmantelfläche | 37 | äußerer Umfang |
| 13 | Stirninnenfläche | 38 | zweiter Aufnahmeabschnitt |
| 14 | Einströmöffnung | 39 | Flansch zweiter Aufnahmeabschnitt |
| 15 | erster innenliegender Rohrabschnitt | | |
| | | 40 | Querschnittsabmessung zweiter |
| 16 | Außenmantelfläche | | Außenmantel |
| 17 | Kammertrennwand | 41 | Axialerstreckung zweiter Außenmantel |
| 18 | erste Wandfläche | | |
| 19 | Ansatz | 42 | Zentrieransatz |
| 20 | außenliegende Mantelfläche | 43 | Außenfläche |
| 21 | zweiter Außenmantel | 44 | innerer Umfang |
| 22 | zweite Innenmantelfläche | 45 | erster Kammerspalt |
| 23 | zweite Stirnwand | 46 | freie Durchströmöffnung |
| 24 | zweite Stirninnenfläche | 47 | zweiter Kammerspalt |
| 25 | Ausströmöffnung | 48 | Innendurchmesser Rohrabschnitte |
| 26 | einströmseitig | 49 | Axialerstreckung erster innenliegender Rohrabschnitt |
| 27 | ausströmseitig | | |
| 28 | Anschlussstutzen | 50 | Axialerstreckung zweiter innenliegender Rohrabschnitt |
| 51 | erster Steg | | |
| 52 | zweiter Steg | | |
| 53 | erste Stegstirnseite erster Steg | | |
| 54 | zweite Stegstirnseite erster Steg | | |
| 55 | Abstützabschnitt erster Steg | | |
| 56 | Abstufung | | |
| 57 | rste Stegstirnseite zweiter Steg | | |
| 58 | zweite Stegstirnseite zweiter Steg | | |
| 59 | Abstützabschnitt zweiter Steg | | |
| 60 | Ausnehmung | | |
| 61 | Längskerbe | | |
| 62 | Trennebene | | |
| 63 | weitere Kammertrennwand | | |
| 64 | dritter innenliegender Rohrabschnitt | | |
| 65 | Durchbruch | | |
| 66 | Fahrzeug | | |
| 67 | Turbolader | | |

## Patentansprüche

1. Fahrzeugschalldämpfer (1) für eine Ladeluftleitung eines Verbrennungsmotors mit Turbolader (67), umfassend zumindest ein erstes (2) und ein zweites Gehäuseteil (3) aus einem metallischen Werkstoff, welche in einem Verbindungsbereich (4) miteinander gekoppelt sind und eine Außenhülle (9) des Fahrzeugschalldämpfers (1) bilden, wobei ein Resonatorinnenelement (31) ausgebildet ist, welches formschlüssig in zumindest einem der Gehäuseteile (2, 3) aufgenommen ist und zumindest eine Kammertrennwand (17) und daran anschließend zumindest einen ersten innenliegenden Rohrabschnitt (15) aufweist, wobei durch die Gehäuseteile (2, 3) und das Resonatorinnenelement (31) zumindest eine erste (6) und eine zweite Resonatorkammer (7) ausgebildet sind, **dadurch gekennzeichnet, dass** das Resonatorinnenelement (31) aus einem Kunststoffmaterial ausgebildet ist und dass das Resonatorinnenelement (31) einen zweiten innenliegenden Rohrabschnitt (29) aufweist, wobei der erste (15) und der zweite innenliegende Rohrabschnitt (29) jeweils an die Kammertrennwand (17) anschließen, und sich in entgegengesetzte axiale Richtungen erstrecken und dass das Resonatorinnenelement (31) einen ersten Steg (51) aufweist, welcher in radialer Richtung an den ersten innenliegenden Rohrabschnitt (15) anschließt und einen zweiten Steg (52) aufweist, welcher an den zweiten innenliegenden Rohrabschnitt (29) anschließt und die Stege (51, 52) jeweils an einer ersten Stegstirnseite (53, 57) mit der Kammertrennwand (17) verbunden sind.

2. Fahrzeugschalldämpfer nach Anspruch 1, **dadurch gekennzeichnet, dass** das Resonatorinnenelement (31) aus Polyamid, insbesondere aus einem faserverstärkten Polyamid gebildet ist.

3. Fahrzeugschalldämpfer nach Anspruch 1 oder 2, **dadurch gekennzeichnet, dass** das Resonatorinnenelement (31) durch ein Spritzgussteil gebildet ist.

4. Fahrzeugschalldämpfer nach einem der vorhergehenden Ansprüche, **dadurch gekennzeichnet, dass** das Resonatorinnenelement (31) am äußeren Umfang (37) seiner Kammertrennwand (17) zumindest einen sich in Axialrichtung erstreckenden Zentrieransatz (42) aufweist, welcher an zumindest einem der Gehäuseteile (2, 3) anliegt.

5. Fahrzeugschalldämpfer nach Anspruch 4, **dadurch gekennzeichnet, dass** der Zentrieransatz (42) rotationssymmetrisch um die Mittelachse (5) ausgebildet ist.

6. Fahrzeugschalldämpfer nach einem der vorhergehenden Ansprüche, **dadurch gekennzeichnet, dass** die beiden Gehäuseteile (2, 3) zumindest in deren Verbindungsbereich (4) rotationssymmetrisch um die Mittelachse (5) ausgebildet sind.

7. Fahrzeugschalldämpfer nach einem der vorhergehenden Ansprüche, **dadurch gekennzeichnet, dass** die beiden Gehäuseteile (2, 3) eine normal auf die Mittelachse (5) stehende Füge- bzw. Trennebene (62) aufweisen, und das Resonatorinnenelement (31) axial in eines der Gehäuseteile (2, 3) eingeschoben ist.

8. Fahrzeugschalldämpfer nach einem der vorhergehenden Anspüche, **dadurch gekennzeichnet, dass** zumindest einer der Stege (51, 52) an einer zweiten Stegstirnseite (54, 58) einen Abstützabschnitt (55, 59) aufweist, welcher mit zumindest einem der Gehäuseteile (2, 3) zusammenwirkt.

9. Fahrzeugschalldämpfer nach Anspruch 8, **dadurch gekennzeichnet, dass** alle Abstützabschnitte (55, 59) oder zumindest einer der Abstützabschnitte (55, 59) zur punktuellen oder möglichst kleinflächigen, axial gerichteten Abstützung und Relativpositionierung des Resonatorinnenelementes (31) innerhalb der Außenhülle (9) ausgebildet ist.

10. Fahrzeugschalldämpfer nach Anspruch 4, **dadurch gekennzeichnet, dass** der Zentrieransatz (42) zungenartig oder in Form einer Dichtlippe ausgeführt und derart dimensioniert ist, dass er unter elastischer Vorspannung gegen eine innere Mantelfläche (12, 22) des ersten oder zweiten Gehäuseteils (2, 3) gedrängt ist.

## Claims

1. A silencing device (1) for vehicles arranged in the charged-air duct of a combustion engine with turbo charger (67), comprising at least one first housing portion (2) and one second housing portion (3) made from a metallic material, which are coupled in a connection area (4) and which form an exterior shell (9) of the silencing device (1) for vehicles, wherein an interior resonator element (31) is provided, which is inserted in a positive-locking manner in at least one of the housing portions (2, 3) and which includes at least one chamber separating wall (17) and at least one first interior tube section (15) adjoining said separating wall, wherein the housing portions (2, 3) and the interior resonator element (31) combine to form at least one first resonator chamber (6) and one second resonator chamber (7), **characterized in that** the interior resonator element (31) is designed from a plastic material and that the interior resonator element (31) includes one second interior tube section (29), wherein both the first interior tube section (15) and the second interior tube section (29) adjoin the chamber separating wall (17) and extend in opposite axial directions, and that the interior resonator element (31) includes a first crossbar (51), which adjoins the first interior tube section (15) in a radial direction, and a second crossbar (52), which adjoins the second interior tube section (29), and that the crossbars (51, 52) are both connected with the chamber separating wall (17) at their respective first crossbar faces (53, 57).

2. The silencing device for a vehicle according to claim 1, **characterized in that** the interior resonator element (31) is made from polyamide, in particular from a fibre-reinforced polyamide.

3. The silencing device for a vehicle according to claim 1 or 2, **characterized in that** the interior resonator element (31) is made as injection-moulding component.

4. The silencing device for a vehicle according to one of the preceding claims, **characterized in that** the interior resonator element (31) includes at least one centring flange (42) extending in an axial direction on the outer perimeter (37) of its chamber separating wall (17), said centring flange (42) fitting flush against at least one of the housing portions (2, 3).

5. The silencing device for a vehicle according to claim 4, **characterized in that** the centring flange (42) is designed to be rotationally symmetric about the centre axis (5).

6. The silencing device for a vehicle according to one of the preceding claims, **characterized in that** the two housing portions (2, 3) are designed to be rotationally symmetric about the centre axis (5) in at least their connecting area (4).

7. The silencing device for a vehicle according to one of the preceding claims, **characterized in that** the two housing portions (2, 3) have a joint plane or parting line (62), which is normal to the centre axis (5), and that the interior resonator element (31) is inserted axially into one of the housing portions (2, 3).

8. The silencing device for a vehicle according to one of the preceding claims, **characterized in that** at least one of the crossbars (51, 52) includes a support section (55, 59) at a second crossbar face (54, 58), said support section (55, 59) interacting with at least one of the housing portions (2, 3).

9. The silencing device for a vehicle according to claim 8, **characterized in that** all support sections (55, 59) are, or at least one of the support sections (55, 59) is, designed to provide axially oriented support only at single points or in the smallest areas possible and designed to position the interior resonator element (31) relative to the exterior shell (9).

10. The silencing device for a vehicle according to claim 4, **characterized in that** the centring flange (42) is designed tongue-shaped or in the form of a sealing lip, and that said flange is dimensioned such that it is pushed against an interior sleeve area (12, 22) of the first or second housing portion (2, 3) under elastic pre-tension.

## Revendications

1. Silencieux de véhicule (1) pour une conduite d'air de suralimentation d'un moteur à combustion avec turbocompresseur (67), comprenant au moins une première (2) et une deuxième partie de boîtier (3) en matériau métallique, qui sont couplées entre elles dans une zone de liaison (4) et qui constituent une enveloppe externe (9) du silencieux de véhicule (1), un élément interne de résonance (31) étant prévu, qui est logé par complémentarité de forme dans au moins une des parties du boîtier (2, 3) et qui comprend au moins une cloison de chambre (17) et, raccordée à celle-ci, au moins une première portion tubulaire interne (15), les parties de boîtier (2, 3) et l'élément interne de résonance (31) formant au moins une première (6) et une deuxième chambre de résonance (7), **caractérisé en ce que** l'élément interne de résonance (31) est constitué d'une matière plastique et **en ce que** l'élément interne de résonance (31) comprend une deuxième portion tubulaire interne (29), la première (15) et la deuxième portion tubulaire interne (29) se raccordant chacune à la cloison de chambre (17) et s'étendant dans des directions axiales opposées et **en ce que** l'élément interne de résonance (31) comprenant une première nervure (51), qui se raccorde dans la direction radiale à la première portion tubulaire interne (15) et qui comprend une deuxième nervure (52) qui se raccorde à la deuxième portion tubulaire interne (29) et les nervures (51, 52) sont reliées chacune à la cloison de chambre (17) au niveau d'une première face frontale de nervure (53, 57).

2. Silencieux de véhicule selon la revendication 1, **caractérisé en ce que** l'élément de résonance interne (31) est constitué de polyamide, plus particulièrement d'un polyamide renforcé par des fibres.

3. Silencieux de véhicule selon la revendication 1 ou 2, **caractérisé en ce que** l'élément de résonance interne (31) est constitué d'une pièce moulée par injection.

4. Silencieux de véhicule selon l'une des revendications précédentes, **caractérisé en ce que** l'élément de résonance interne (31) comprend, sur la circonférence externe (37) de sa cloison de chambre (17), au moins un embout de centrage (42) s'étendant dans la direction axiale, qui s'appuie contre au moins une des parties du boîtier (2, 3).

5. Silencieux de véhicule selon la revendication 4, **caractérisé en ce que** l'embout de centrage (42) est conçu avec une symétrie de rotation autour de l'axe central (5).

6. Silencieux de véhicule selon l'une des revendications précédentes, **caractérisé en ce que** les deux parties du boîtier (2, 3) sont conçues, au moins dans leur zone de liaison (4), avec une symétrie de rotation autour de l'axe central (5).

7. Silencieux de véhicule selon l'une des revendications précédentes, **caractérisé en ce que** les deux parties du boîtier (2, 3) comprennent un plan de jonction ou de séparation (62) perpendiculaire à l'axe central (5), et l'élément interne de résonance (31) est inséré axialement dans une des parties du boîtier (2, 3).

8. Silencieux de véhicule selon l'une des revendications précédentes, **caractérisé en ce qu'**au moins une des nervures (51, 52) comprend, au niveau d'une deuxième face frontale de nervure (54, 58), une portion d'appui (55, 59) qui interagit avec au moins une des parties du boîtier (2, 3).

9. Silencieux de véhicule selon la revendication 8, **caractérisé en ce que** toutes les portions d'appui (55, 59) ou au moins une des portions d'appui (55, 59) est conçue pour un appui ponctuel, ou sur la surface la plus petite possible, orienté axialement, et le positionnement relatif de l'élément interne de résonance (31) à l'intérieur de l'enveloppe externe (9).

10. Silencieux de véhicule selon la revendication 4, **caractérisé en ce que** l'embout de centrage (42) est conçu sous la forme d'une languette ou sous la forme d'une lèvre d'étanchéité et dimensionné de façon à ce qu'il soit comprimé, avec une précontrainte élastique, contre une surface d'enveloppe externe (12, 22) de la première ou de la deuxième partie du boîtier (2, 3).
